# EUROPÄISCHE PATENTSCHRIFT

(11) **EP 0 878 162 B1**
(45) Veröffentlichungstag und Bekanntmachung des Hinweises auf die Patenterteilung: **20.08.2003**
(21) Anmeldenummer: 97107829.0
(22) Anmeldetag: 13.05.1997
(51) Int. Cl.: A47L 9/00

(54) **Staubsaugergehäuse mit einer Deckelanordnung**
Vacuum cleaner housing with cover arrangement
Boîtier d'un aspirateur avec assemblage de couvercle

(43) Veröffentlichungstag der Anmeldung: 18.11.1998
(73) Patentinhaber: BSH Bosch und Siemens Hausgeräte GmbH, 81669 München (DE)
(72) Erfinder: Kess, Herbert, 97616 Bad Neustadt (DE)

(56) Entgegenhaltungen:
- DE-A- 4 112 634
- US-A- 4 554 700
- US-A- 5 233 722
- PATENT ABSTRACTS OF JAPAN vol. 13, no. 516 (C-656), 17.November 1989 & JP 01 209032 A (TOKYO ELECTRIC CO. LTD.), 22.August 1989,

## Beschreibung

Die Erfindung betrifft eine Deckelanordnung an einem Staubsaugergehäuse nach dem Oberbegriff des Patentanspruchs 1.

Eine solche Anordnung ist durch die US 4 554 700 bekannt. Bei dieser bekannten Anordnung sind an den beiden Deckeln jeweils zwei halbkreisförmige Scharnierarme vorgesehen, wobei diese Scharnierarme ineinander geschachtelt sind. Die die Scharnierarme des einen Deckels aufnehmenden Scharnierarme des anderen Deckels sind ihrerseits in einer halbkreisförmigen, am Staubsaugergehäuse ausgebildete Führungsschienen gesteckt. Eine derartige Scharnierverbindung weist zwangläufig ein großes Spiel auf, so dass die Deckel beim Öffnen und Schließen entsprechend wackeln.

Aus der JP 1-209 032 A sind zwei um eine gemeinsame Achse verschwenkbare Deckelteile eines Staubsaugers bekannt. Dabei sind die Achsteile beider Deckelteile axial ineinander gesteckt.

Der Erfindung liegt die Aufgabe zugrunde, eine Anordnung der gattungsgemäßen Art so weiterzubilden, dass eine spielarme Scharnierverbindung für beide Deckel gegeben ist, wobei die Deckel als Einheit an das Staubsaugergehäuse angefügt werden können.

Erfindungsgemäß wird diese Aufgabe bei einer Deckelanordnung der eingangs genannten Art durch die kennzeichnenden Merkmale des Patentanspruchs 1 gelöst.

Dies geschieht dann in zweckmäßiger Weise dadurch, dass der eine Deckel mit den Achsteilen seiner Scharnierarme in dem Staubsaugergehäuse ausgebildete Lagerstellen einfügbar ist.

Besonders geeignet ist eine Schnappverbindung mittels einer an dem freien Ende der Scharnierarme angeformten Gelenkpfanne. Dies ermöglicht einerseits eine gute Verschwenkbarkeit des anderen Deckels gegenüber dem einen Deckel, und andererseits besteht eine stabile Verbindung zwischen beiden Deckeln, wenn der andere Deckel auf den einen Deckel aufgeschnappt worden ist.

Eine kompakte Ausbildung der Scharnierverbindung für beide Deckel ergibt sich dadurch, dass der andere Deckel mit seinen Scharnierarmen verschachtelt zwischen den beiden Wangen der Scharnierarme des einen Deckels eingefügt ist.

Eine kompakte Ausbildung der Scharnierverbindung für beide Deckel ergibt sich dadurch, daß der andere Deckel mit seinen Scharnierarmen verschachtelt zwischen den beiden Wangen der Scharnierarme des einen Deckels eingefügt und mittels einer am freien Ende seiner Scharnierarme angeformten Gelenkpfanne auf das Achsteil aufgeschnappt ist. Hierdurch können die Deckel schon vor dem Anbringen am Staubsaugergehäuse miteinander gekoppelt und dann als Einheit an das Staubsaugergehäuse angefügt werden. Dies geschieht dann in zweckmäßiger Weise dadurch, daß der eine Deckel mit den Achsteilen seiner Scharnierarme in am Staubsaugergehäuse ausgebildete Lagerstellen einfügbar ist.

Die Führung der Deckel bei der Öffnungs- und Schließbewegung wird auch dadurch verbessert, daß die Scharnierarme teilkreisförmig ausgebildet sind und am Staubsaugergehäuse für jeden Scharnierarm eine in ihrem Radius dem Radius des Teilkreises der Scharnierarme angepaßte, bogenförmige Führungspfanne vorgesehen ist.

Dadurch, daß zwischen der Führungspfanne und den Scharnierarmen den Verschwenkweg zumindest des einen Deckels bei Erreichen von dessen Offenstellung begrenzende Anschlagglieder vorgesehen sind, werden die Gelenkverbindungen vor einer zu starken Beanspruchung geschont, da sie in der Offenstellung der Deckel keine hohen Haltekräfte aufnehmen müssen.

Um Beschädigungen an den Deckeln oder an dem Staubsaugergehäuse beim Einwirken von übermäßigen Kräften auf die Deckel in deren Offenstellung zu vermeiden, ist es zweckmäßig, daß die Führungspfanne und/oder die Scharnierarme derart elastisch ausgebildet sind, daß die Anschlagglieder beim Verschwenken der Deckel über deren Offenstellung hinaus entrasten.

Anhand eines in der Zeichnung dargestellten Ausführungsbeispiels wird die Erfindung nachfolgend näher erläutert. Es zeigt:
- Fig. 1: eine Deckelanordnung im Längsschnitt,
- Fig. 2: eine Deckelanordnung im Schnitt entlang der Linie II-II in Fig. 1,
- Fig. 3: eine Deckelanordnung im Schnitt entlang der Linie III-III in Fig. 1,
- Fig. 4: einen Staubraumdeckel im Längsschnitt,
- Fig. 5: einen Staubraumdeckel im Schnitt entlang der Linie V-V in Fig. 4,
- Fig. 6: einen den Zubehörraum des Staubraumdeckels verschließenden weiteren Deckel im Längsschnitt,
- Fig. 7: den weiteren Deckel im Schnitt entlang der Linie VII-VII in Fig. 6,
- Fig. 8: einen Teilschnitt eines Staubsaugergehäuses im Bereich der Deckelanlenkung.

Mit 1 ist ein einen Zubehörraum 2 aufweisender Staubraumdeckel bezeichnet. Zum Verschließen dieses Zubehörraums 2 ist ein weiterer Deckel vorgesehen. Beide Deckel 1 und 3 sind um eine gemeinsame Achse 4 an einem Staubsaugergehäuse 5 verschwenkbar gelagert.

Hierzu sind sowohl an dem Staubraumdeckel 1 als auch an dem weiteren Deckel 3 Scharnierarme 6 und 7 angeformt. Zweckmäßigerweise sind an jedem der Deckel 1 und 3 jeweils zwei seitlich voneinander beabstandete Scharnierarme 6 und 7 vorgesehen. Die Scharnierarme 6 und 7 sind im Anschluß an ihre Verbindungsstelle mit dem jeweiligen Deckel 1 bzw. 3 teilkreisförmig ausgebildet. An den sich über etwa 90° erstreckenden, teilkreisförmigen Bereich der Scharnierarme 6 und 7 schließt sich bei jedem Deckel 1 und 3 jeweils ein gegenüber dem Kreisbogen der Scharnierarme 6 und 7 etwa senkrecht zur Oberseite der Deckel 1 und 3 weisender Anlenkteil 8 bzw. 9 an.

Die Scharnierarme 6 und 7 weisen jeweils zwei parallel verlaufende, seitlich voneinander beabstandete Wangen 10 bzw. 11 auf. Dabei ist der Abstand zwischen den Außenseiten der Wangen 11 der Scharnierarme 7 des weiteren Deckels 3 etwas kleiner bemessen als der Innenabstand der Wangen 10 der Scharnierarme 6 des Staubraumdeckels 1.

Somit können die Scharnierarme 7 des weiteren Deckels 3 verschachtelt zwischen die Wangen 10 der Scharnierarme 6 des Staubraumdeckels 1 eingefügt werden. Dabei greifen die Wangen 11 in an den Wangen 10 ausgebildete, U-förmige Rinnen 12 ein und werden in diesen geführt.

Bei den Scharnierarmen 6 des Staubraumdeckels 1 sind die Wangen 10 als Anlenkteil 8 verlängert. Am freien Ende des Anlenkteiles 8 ist ein Achsteil 13 zwischen den Wangen 10 eingefügt und mit diesen verbunden. Bei dem weiteren Deckel 3 wird das Anlenkteil 9 durch ein quer zu den Wangen 11 verlaufendes und mit diesen verbundenes Wandteil 14 gebildet. Am freien Ende des Wandteiles 14 ist eine Gelenkpfanne 15 angeformt, die auf das Achsteil 13 aufschnappbar ist. Damit ist der weitere Deckel 3 verschwenkbar an den Staubraumdeckel 1 angelenkt. Mit dem Achsteil 13 wird der Staubraumdeckel 1 in eine am Staubsaugergehäuse 5 ausgebildete Lagerstelle 16 eingefügt.

Sowohl zur besseren Führung der beiden Deckel 1 und 3 beim Öffnen und Schließen derselben als auch zur Halterung des Achsteiles 13 des Staubraumdeckels 1 in der Lagestelle 16 ist am Staubsaugergehäuse 5 eine U-förmige Führungspfanne 17 vorgesehen. Der Boden 18 der U-förmigen Führungspfanne 17 ist bogenförmig ausgebildet, wobei der Radius des Bodens 18 dem Außenradius des teilkreisförmigen Bereiches der Scharnierarme 6 des Staubraumdeckels 1 angepaßt ist.

Beim Anfügen der aus dem Staubraumdeckel 1 und dem weiteren Deckel 3 bestehenden Deckelkombination an das Staubsaugergehäuse 5 wird diese Kombination in einer gegenüber der Oberseite des Staubsaugergehäuses 5 annähernd senkrechten Stellung mit den Anlenkteilen 8 und 9 der Deckel 1 und 3 durch einen zwischen der oberen Gehäusewand 19 des Staubsaugergehäuses 5 und dem Beginn der U-förmigen Führungspfanne 17 bestehenden Öffnungsschlitz 20 waagerecht so weit eingeschoben, bis das Achsteil 13 in die Lagerstelle 16 eingeführt ist. Danach wird die Deckelkombination in Schließrichtung verschwenkt. Dabei tritt der teilkreisförmige Bereich der Scharnierarme 6 des Staubraumdeckels 1 in die U-förmige Führungspfanne 17 ein. Durch diese Führungspfanne 17 wird die Deckelkombination in Achsrichtung des Staubsaugergehäuses 5 gesichert, so daß das Achsteil 13 nicht mehr aus der Lagerstelle 16 herausgleiten kann.

Am Boden 18 der U-förmigen Führungspfanne 17 ist noch eine Anschlagnase 21 ausgebildet, durch die der Verstellweg des Staubraumdeckels 1 in seiner Offenstellung begrenzt wird.

## Patentansprüche

1. Staubsaugergehäuse (5) mit einer Deckelanordnung, die einen Zubehörteile aufnehmenden Staubraumdeckel (1) und einen weiteren, den Zubehörraum (2) des Staubraumdeckels verschließenden Deckel (3) aufweist, wobei beide Deckel (1,3) mittels an ihnen vorgesehener Scharnierarme (6,7) um eine gemeinsame Achse (4) verschwenkbar an dem Staubsaugergehäuse (5) angelenkt sind,
**dadurch gekennzeichnet, dass** an den Enden der Scharnierarme (6) des einen Deckels (1) jeweils ein Achsteil (13) vorgesehen ist, durch welche Achsteile (13) der Deckel (1) verschwenkbar an dem Staubsaugergehäuse (5) gelagert ist, und an denen die Scharnierarme (7) des weiteren Deckels (3) unabhängig von Staubsaugergehäuse (5) angelenkt sind.

2. Staubsaugergehäuse (5) mit einer Deckelanordnung nach Anspruch 1, **dadurch gekennzeichnet, dass** am Staubsaugergehäuse (5) Lagerstellen ausgebildet sind, in denen das Achsteil (13) seinerseits verschwenkbar an dem Staubsaugergehäuse (5) gelagert ist.

3. Staubsaugergehäuse (5) mit einer Deckelanordnung nach Anspruch 1 oder 2, **dadurch gekennzeichnet, dass** zumindest bei dem einen Deckel (1) die Scharnierarme (6) zwei parallel verlaufende, voneinander beabstandete Wangen (10) aufweisen, wobei das Achsteil (13) zwischen den Wangen (10) des jeweiligen Scharnierarmes (6) angeordnet und mit den beiden Wangen (10) verbunden ist.

4. Staubsaugergehäuse (5) mit einer Deckelanordnung nach Anspruch 3, **dadurch gekennzeichnet, dass** der weitere Deckel (3) mit seinen Scharnierarmen (7) verschachtelt zwischen den beiden Wangen (10) der Scharnierarme (6) des einen Deckels (1) eingefügt ist und mittels einer am freien Ende seiner Scharnierarme (7) angeformten Gelenkpfanne (15) auf das Achsteil (13) aufgeschnappt ist.

5. Staubsaugergehäuse (5) mit einer Deckelanordnung nach einem der Ansprüche 2 bis 4, **dadurch gekennzeichnet, dass** der eine Deckel (1) mit den Achsteilen (13) seiner Scharnierarme (6) in an dem Staubsaugergehäuse (5) ausgebildeten Lagerstellen (16) einfügbar ist.

6. Staubsaugergehäuse (5) mit einer Deckelanordnung nach einem der vorhergehenden Ansprüche, **dadurch gekennzeichnet, dass** die Scharnierarme (6,7) teilkreisförmig ausgebildet sind und am Staubsaugergehäuse (5) für die Scharnierarme (6) des einen Deckels (1) eine in ihrem Radius dem Radius des Teilkreises der Scharnierarme (6) angepasste, bogenförmige Führungspfanne (17) vorgesehen ist.

7. Staubsaugergehäuse (5) mit einer Deckelanordnung nach Anspruch 6, **dadurch gekennzeichnet, dass** zwischen der Führungspfanne (17) und den Scharnierarmen (6) den Verschwenkweg zumindest des einen Deckels (1) bei Erreichen von dessen Offenstellung begrenzende Anschlagglieder (21) vorgesehen sind.

8. Staubsaugergehäuse (5) mit einer Deckelanordnung nach Anspruch 7, **dadurch gekennzeichnet, dass** die Führungspfanne (17) und/oder die Scharnierarme (6,7) derart elastisch ausgebildet sind, dass die Anschlagglieder (21) beim Verschwenken der Deckel (1,3) über deren Offenstellung hinaus entrasten.

## Claims

1. Vacuum cleaner housing (5) with a cover arrangement, which comprises a vacuum chamber cover (1) receiving accessories and a further cover (3) closing the accessories chamber (2) of the vacuum chamber cover, wherein the two covers (1, 3) are pivotably connected with the vacuum cleaner housing (5) by means of hinge arms (6, 7), which are provided thereat, to be pivotable about a common axis (4), **characterised in that** provided at each of the ends of the hinge arms (6) of the one cover (1) is an axle part (13), by which axle part (13) the cover (1) is pivotably mounted at the vacuum cleaner housing (5), and to which the hinge arms (7) of the further cover (3) are pivotably connected independently of the vacuum cleaner housing (5).

2. Vacuum cleaner housing (5) with a cover arrangement according to claim 1, **characterised in that** bearing locations, in which the axle part (13) is in turn pivotably mounted at the vacuum cleaner housing (5), are constructed at the vacuum cleaner housing (5).

3. Vacuum cleaner housing (5) with a cover arrangement according to claim 1 or 2, **characterised in that** the hinge arms (6) at least in the case of the one cover (1) have two parallelly extending and mutually spaced-apart cheeks (10), wherein the axle part (13) is arranged between the cheeks (10) of the respective hinge arm (6) and is connected with the two cheeks (10).

4. Vacuum cleaner housing (5) with a cover arrangement according to claim 3, **characterised in that** the further cover (3) is inserted with its hinge arms (7) interleaved between the two cheeks (10) of the hinge arms (6) of the one cover (1) and is snap-fitted onto the axle part (13) by means of a joint socket (15) integrally formed at the free end of its hinge arms (7).

5. Vacuum cleaner housing (5) with a cover arrangement according to one of claims 2 to 4, **characterised in that** the one cover (1) is insertable by the axle parts (13) of its hinge arms (6) into bearing locations (16) formed at the vacuum cleaner housing (5).

6. Vacuum cleaner housing (5) with a cover arrangement according to one of the preceding claims, **characterised in that** the hinge arms (6, 7) are formed to be partly circular and a curved guide socket (17) adapted in the radius thereof to the radius of the part circle of the hinge arms (6) is provided at the vacuum cleaner housing (5) for the hinge arms (6) of the one cover (1).

7. Vacuum cleaner housing (5) with a cover arrangement according to claim 6, **characterised in that** abutment elements (21) limiting the travel path of at least the one cover (1) on attainment of the open setting thereof are provided between the guide socket (17) and the hinge arms (6).

8. Vacuum cleaner housing (5) with a cover arrangement according to claim 7, **characterised in that** the guide socket (17) and/or the hinge arms (6, 7) are resiliently constructed in such a manner that the abutment elements (21), on pivotation of the covers (1, 3) beyond the open setting thereof, are released from being detented.

## Revendications

1. Boîtier d'aspirateur (5) pourvu d'un assemblage de couvercle comprenant un couvercle de compartiment à poussière (1) recevant des accessoires et un deuxième couvercle (3) fermant le compartiment à accessoires (2) du couvercle de compartiment à poussière, les deux couvercles (1, 3) étant articulés de manière pivotante sur le boîtier d'aspirateur (5) autour d'un axe commun (4) au moyen de bras de charnière (6, 7) dont ils sont pourvus, **caractérisé en ce qu'**un élément d'axe (13) est prévu à chaque fois au niveau des extrémités des bras de charnière (6) du couvercle (1), éléments d'axe (13) grâce auxquels le couvercle (1) est monté de manière pivotante sur le boîtier d'aspirateur (5) et sur lesquels les bras de charnière (7) de l'autre couvercle (3) sont articulés de manière indépendante par rapport au boîtier d'aspirateur (5).

2. Boîtier d'aspirateur (5) pourvu d'un assemblage de couvercle selon la revendication 1, **caractérisé en ce que** le boîtier d'aspirateur (5) est pourvu de portées de palier dans lesquelles l'élément d'axe (13) est logé quant à lui de manière pivotante sur le boîtier d'aspirateur (5).

3. Boîtier d'aspirateur (5) pourvu d'un assemblage de couvercle selon la revendication 1 ou 2, **caractérisé en ce que** les bras de charnière (6) sont pourvus, a u moins s ur u n couvercle (1), de d eux faces (10) parallèles situées à une distance l'une de l'autre, l'élément d'axe (13) étant situé entre les faces (10) du bras de charnière (6) respectif et étant relié aux deux faces (10).

4. Boîtier d'aspirateur (5) pourvu d'un assemblage de couvercle selon la revendication 3, **caractérisé en ce que** l'autre couvercle (3) est inséré avec ses bras de charnière (7) emboîtés entre les deux faces (10) des bras de charnière (6) du couvercle (1) et est fixé par encliquetage sur l'élément d'axe (13) au moyen d'une cavité d'articulation (15) formée au niveau de l'extrémité libre de ses bras de charnière (7).

5. Boîtier d'aspirateur (5) pourvu d'un assemblage de couvercle selon l'une des revendications 2 à 4, **caractérisé en ce que** le couvercle (1) peut être inséré, avec les éléments d'axe (13) de ses bras de charnière (6), dans des portées de palier (16) exécutées sur le boîtier d'aspirateur (5).

6. Boîtier d'aspirateur (5) pourvu d'un assemblage de couvercle selon l'une des revendications précédentes, **caractérisé en ce que** les bras de charnière ( 6, 7 ) s ont exécutés d e manière à a voir I a forme d e cercles partiels et le boîtier d'aspirateur (5) est pourvu, pour les bras de charnière (6) du couvercle (1), d'une cavité de guidage (17) arquée dont le rayon est adapté au rayon du cercle partiel des bras de charnière (6).

7. Boîtier d'aspirateur (5) pourvu d'un assemblage de couvercle selon la revendication 6, **caractérisé en ce que** l'on prévoit, entre la cavité de guidage (17) et les bras de charnière (6), des éléments de butée (21) qui limitent le trajet de pivotement au moins du couvercle (1) lorsque celui-ci atteint sa position ouverte.

8. Boîtier d'aspirateur (5) pourvu d'un assemblage de couvercle selon la revendication 7, **caractérisé en ce que** la cavité de guidage (7) et/ou les bras de charnière (6, 7) font l'objet d'une exécution élastique de manière à ce que les éléments de butée (21) se déclenchent lorsqu'on fait pivoter les couvercles (1, 3) au-delà de leur position d'ouverture.
